# EUROPÄISCHE PATENTSCHRIFT

(11) **EP 1 659 896 B1**
(45) Veröffentlichungstag und Bekanntmachung des Hinweises auf die Patenterteilung: **01.06.2011**
(21) Anmeldenummer: 04763411.8
(22) Anmeldetag: 23.07.2004
(51) Int. Cl.: A44B 18/00, B29C 33/16

(54) **HAFTVERSCHLUSSTEIL**
ADHESIVE CLOSING PART
PIECE DE FERMETURE PAR ADHERENCE

(30) Priorität: 06.09.2003 DE 10341151
(43) Veröffentlichungstag der Anmeldung: 31.05.2006
(73) Patentinhaber: Gottlieb Binder GmbH & Co. KG, 71088 Holzgerlingen (DE)
(72) Erfinder: POULAKIS, Konstantinos, 71157 Hildrizhausen (DE)
(74) Vertreter: Bartels, Martin Erich Arthur
(86) Internationale Anmeldenummer: PCT/EP2004/008215
(87) Internationale Veröffentlichungsnummer: WO 2005/023041

(56) Entgegenhaltungen:
- EP-A- 0 621 118
- DE-A- 10 039 940
- US-A- 5 942 177

## Beschreibung

Die Erfindung betrifft ein Haftverschlußteil mit einem Trägerband mit auf diesem angeordneten Verhakungselementen sowie mit einem das Trägerband auf der von den Verhakungselementen abgewandten Seite überdekkenden Abdeckband, das breiter ist als das Trägerband, so dass sich freie Seitenrandbereiche des Abdeckbandes beidseits über die zugeordneten Längsränder des Trägerbandes hinaus erstrecken.

Derartige Haftverschlußteile werden vielfältig eingesetzt, beispielsweise in der Kraftfahrzeugtechnik, der Bodenverlegetechnik, der Bekleidung jedweder Art und für spezielle Anwendungen im Maschinenbau. Die Haftverschlußteile haben sich auf diesen Gebieten als eine lösbare und funktionssichere Verbindungs- und Verschlußtechnik bewährt. Sofern solche Haftverschlußteile für Flug- oder Fahrgastsitze eingesetzt werden, dienen sie dazu, Sitzbezüge an Schaumkörperteilen zu befestigen, wobei die einen Haftverschlußteile in das Polsterschaummaferial beim Herstellen des jeweiligen Sitzes mit eingeschäumt werden und das Haftverschlußteil mit den korrespondierenden Verhakungselementen am Polsterbezugsmaterial festgelegt, insbesondere festgenäht wird. Für die Herstellung der Schaumkörperteile werden die Haftverschlußteile in sog. Aufnahmepfeifen einer Einschäumform eingelegt und durch Einbringen von Schaummaterial in die freien Querschnitte der Einschäumform, vorzugsweise von Polyurethan (PU) - Schaum, werden die Haftverschlußteile beim Einschäumvorgang an den Schaumkörperteilen befestigt. Die eingesetzten Pfeifen stehen in der Regel über die sonstigen Wandungen der Einschäumform vor und bilden so später im Schaumkörperteil nutartige Vertiefungen, in die der Polsterbezugstoff mit dem anderen korrespondierenden Haftverschlußteil dann eingreift. Auf diese Art und Weise lassen sich Naht- und Formgeometrien am jeweiligen Sitz erstellen.

Durch die DE-A-199 56 011 ist ein Haftverschlußteil für eine dahingehende Verwendung im Sitzbereich bekannt mit einem Trägerband und auf dem Trägerband angeordneten Verhakungselementen, wobei das Trägerband mindestens ein biegesteifes Verstärkungselement aufweist, das sich vorzugsweise in der Art eines Biegedrahtes längs des Trägerbandes erstreckt. Mit dieser bekannten Lösung ergeben sich in Schäumformen bessere Verlegeeigenschaften für Haftverschlußteile und aufgrund der Biegesteifigkeit des Verstärkungselementes behalten die einmal in der jeweiligen Einschäumform eingelegten Haftverschlußteile ihre dortige Lage bei. Bei der bekannten Lösung wird das streifenförmige Abdeckband bündig und einlagig auf die Oberseite der Einschäumform aufgelegt, so dass nicht ausgeschlossen werden kann, das beim eigentlichen Einschäumvorgang vorzugsweise mittels Polyurethanschaum (PU) dieser das Abdeckband von den Randseiten der Einschäumform abhebt und dergestalt in das Innere der kanalförmigen Einschäumform eindringt, in der das Trägerband mit Biegedraht und den Verhakungselementen aufgenommen ist. Ein Eindringen des Schaumes in die Zwischenbereiche der Verhakungselemente macht aber deren Verschlußfähigkeit hinfällig, so dass diese für einen wirksamen Eingriff mit korrespondierenden Verschlußelementen der jeweils anderen Komponente nicht mehr wirksam zur Verfügung stehen können, was insgesamt die Haftcharakteristik der bekannten Haftverschlußteile reduziert.

Um diesem Nachteil zu begegnen, ist in der DE-A-100 39 940 bei einem gattungsgemäßen Haftverschlußteil bereits vorgeschlagen worden, ein Abdeckband vorzusehen, das breiter ist als das Trägerband, wobei die beiden freien Seitenrandbereiche des Abdeckbandes in Richtung auf das Trägerband hin längs einer in Längsrichtung verlaufenden Falzlinie über sich selbst umgefaltet sind, so dass die Endränder der freien Seitenrandbereiche des Abdeckbandes den Längsrändern des Trägerbandes zugekehrt sind. Hierdurch weist das Abdeckband beidseitig eine Art Dichtlippe auf, die sich jeweils längs des die Verhakungselemente aufweisenden Bereiches erstreckt und an den Wandteilen der Einschäumform anliegt, die die Formmulde umgeben, in der die Verhakungselemente während des Schäumvorganges aufgenommen sind. Durch das in die Einschäumform eingebrachte Schaummaterial wird diese Dichtlippe gegen die zugekehrten Wandteile der Form angedrückt, wobei die Dichtlippe sich aufgrund der gewissen Nachgiebigkeit im Bereich der Falzlinien an die die Dichtfläche bildenden Wandbereiche anschmiegt, so dass die gewünschte Verbesserung der Abdichtwirkung als Schaumbarriere erzielt wird. Um dem Haftverschlußteil wiederum eine gewisse Biegesteifigkeit zu verleihen, was die Handhabung beim Einlegen in die Einschäumform deutlich erleichtert, weist auch diese bekannte Lösung ein biegesteifes Element in Form eines Biegedrahtes auf.

Trotz dieser Dichtlippenausbildung kann es auch bei dieser bekannten Lösung ungewollt zu einem Eindringen von Schaummaterial in Richtung der Verhakungselemente kommen und insbesondere hat es sich gezeigt, dass die bekannte Abdichtlösung dort ihre Grenzen findet, wo die Einschäumform keine kostenintensiv zu erstellende Formmulde aufweist zur Aufnahme der Verhakungselemente des Haftverschlußteils.

Da beide bekannten Lösungen in der Einschäumpfeife Vertiefungen aufweisen zur Aufnahme der Verhakungselemente, kommt es insoweit auch zu Problemen beim Abreinigen der Form, da Verschmutzungen sich dort ungewollt festsetzen können.

Ausgehend von diesem Stand der Technik liegt der Erfindung die Aufgabe zugrunde, die bekannten Haftverschlußteile dahingehend weiter zu verbessern, dass unter Beibehalten ihrer Vorteile sie noch eine bessere Abdichtwirkung gegenüber dem in einer Einschäumform einzubringenden Formschaum aufweisen und dass sie darüber hinaus sich an Geometrien einer vorgebbaren Einschäumform anpassen lassen, die über keine Formmulde oder Vertiefung zur Aufnahme der Verhakungselemente während des Einschäumvorganges verfügt. Eine dahingehende Aufgabe löst ein Haftverschlußteil mit den Merkmalen des Patentanspruches 1 in seiner Gesamtheit.

Dadurch, dass gemäß dem kennzeichnenden Teil des Patentanspruches 1 die beiden freien Seitenrandbereiche unter Bildung je eines Aufnahmeraumes in Richtung der Rückseite des Trägerbandes umgeschlagen sind und derart untereinander in Verbindung stehen, dass zumindest durch Teile des Abdeckbandes ein Schlauchkörper gebildet ist, ist eine sicher funktionierende Abdichtmöglichkeit für die Verhakungselemente gegenüber dem Formschaum erreicht, und das dahingehende Abdichtsystem läßt sich von einer Bedienperson funktionssicher und in einfacher Weise in die zuordenbare Einschäumform einlegen. Das erfindungsgemäße Haftverschlußteil hat sich insbesondere als vorteilhaft für solche Einschäumformen (Einschäumpfeifen) verwiesen, bei denen die Oberseite im wesentlichen eben, insbesondere in der Gebrauchsstellung der Form horizontal verläuft. Bei der dahingehenden Formwerkzeuganordnung können dann die Verhakungselemente auf die Oberseite der Einschäumform aufgesetzt werden und dennoch im randseitigen Bereich über die genannten Aufnahmen des als Schlauchkörper ausgebildeten Abdeckbandes eine sichere Abdichtung gegenüber dem Formschaum erfahren. Insbesondere herstelltechnisch ist das dahingehende Haftverschlußteil platzsparend und kostengünstig zu erhalten. Des weiteren lassen sich dergestalt die Herstellkosten für die jeweilige Einschäumform reduzieren, da diese nicht mehr über die sonst üblichen nutförmigen Ausnehmungen verfügen muß für die Aufnahme der Verhakungselemente. Ferner ist für eine Bedienperson der Einschäumvorrichtung das Handhaben des Haftverschlußteils und dessen Festlegen an der Einschäumform erleichtert und im Hinblick auf die glatt ausgebildete Oberseite der Einschäumform sind Reinigungsarbeiten an ihr erleichtert.

Der genannte Schlauchkörper kann aus Teilen des um die Aufnahmen herumgelegten Abdeckbandes ausschließlich gebildet sein, so dass insoweit das Abdeckband einen in sich geschlossenen Ringkörper ausbildet; es besteht aber auch die Möglichkeit, einen offenen Schlauchkörper zu realisieren, indem die freien Enden der Seitenrandbereiche dann auf der Rückseite des Trägerbandes mit den Verhakungselementen an der dazwischenliegenden Abdeckbandschicht festgelegt werden, beispielsweise mittels eines geeigneten Klebstoffmittels.

Bei einer weiteren bevorzugten Ausführungsform des erfindungsgemäßen Haftverschlußteils ist das Abdeckband über ein Klebstoffmittel mit dem Trägerband verbunden, wobei die Teile des Abdeckbandes, die auf der den Verhakungselementen abgewandten Rückseite des Trägerbandes verlaufen, gleichfalls über ein Klebstoffmittel miteinander verbunden sind. Dergestalt ist ein haltbarer fester Verbund der einzelnen Lagen des Haftverschlußteils miteinander erreicht.

Bei einer weiteren besonders bevorzugten Ausführungsform des erfindungsgemäßen Haftverschlußteils weisen das Abdeckband, das Trägerband, die Verhakungselemente und/oder das Klebstoffmittel zumindest teilweise ferromagnetische Eigenschaften auf, so dass das Haftverschlußteil mit Hilfe einer magnetischen Halteeinrichtung an der Einschäumform in Stellung gehalten werden kann, beispielsweise durch Permanent-Magnetleisten in der Einschäumform oder in der sog. Aufnahmepfeife der Einschäumform, die in Ausrichtung des bandartigen Haftverschlußteils dort eingebettet sind.

Um dem Haftverschlußteil eine gewisse Biegesteifigkeit zu verleihen, was die Handhabung des Haftverschlußteils beim Einlegen in die Einschäumform bzw. in die Einschäumpfeife deutlich erleichtert, und zwar insbesondere dann, wenn vorgegebene Längen des Haftverschlußteils in komplizierten dreidimensionalen Srukturen in die betreffende Einschäumform einzulegen sind, ist bei einer bevorzugten Ausführungsform des erfindungsgemäßen Haftverschlußteils vorgesehen, in den jeweiligen Aufnahmeraum innerhalb des Schlauchkörpers der Aufnahme einen Biegedraht einzusetzen, der ferromagnetische Eigenschaften aufweist und mithin Bestandteil des ferromagnetischen Festlegesystems ist. Dergestalt wird durch die Verwendung des ferromagnetischen Versteifungsdrahtes entlang beider Längsränder des Schlauchkörpers, die die Aufnahmen bilden, zum einen die magnetische Lagesicherung des Haftverschlußteils an der Einschäumform erreicht und zum anderen das erfindungsgemäße Dichtsystem für die Verhakungselemente gegenüber dem Formschaum geschaffen.

Die Verhakungselemente des erfindungsgemäßen Haftverschlußteils können aus stengel-, haken-, schlaufen-, flausch- oder pilzartigen Verschlußteilen gebildet sein.

Im folgenden wird eine Ausführungsform des erfindungsgemäßen Haftverschlußteils anhand der Zeichnung näher erläutert. Dabei zeigen in prinzipieller und nicht maßstäblicher Darstellung die
- Fig. 1: eine stirnseitige Ansicht auf das erfindungsgemäße Haftver- schlußteil;
- Fig.2: eine stirnseitige Ansicht auf einen Teil einer Einschäumform (Einschäumpfeife) mit aufgesetztem Haftverschlußteil gemäß der Darstellung nach der Fig.1 in Gebrauchsstellung.

Das erfindungsgemäße Haftverschlußteil weist ein Trägerband 10 auf. Auf der einen Seite des Trägerbandes 10 sind in Reihe nebeneinander und hintereinander angeordnete Verhakungselemente 12 vorhanden. Beispielsweise kann es sich bei einem Haftverschlußteil um einen sog. Mikrohaftverschluß handeln, bei dem 200 bis 400 Verhakungselemente pro cm² an einem Trägerband 10 mit einer Dicke von 0,1 mm bis 0,3 mm vorgesehen sind. Ein Verfahren zum Herstellen des Trägerbandes 10 eines derartigen Mikrohaftverschlusses ist beispielhaft in der DE-C-198 28 856 offenbart. Bei diesem bekannten Verfahren wird ein thermoplastischer Kunststoff mittels eines Extrusionswerkzeuges dem Spalt zwischen einem Druckwerkzeug und einem Formwerkzeug zugeführt, bei dem als formgebendes Element ein durchgehende Hohlräume aufweisendes Sieb verwendet wird und bei dem die Verhakungselemente durch den in den Hohlräumen des Siebes zumindest teilweise erhärtenden Kunststoff gebildet wird. Neben dem genannten Siebformgebungsverfahren kann auch ein sonstiges Extrusions- oder Gießverfahren zur Herstellung des Trägerbandes 10 mit Verhakungselementen 12 eingesetzt werden.

Wie sich des weiteren aus den Figuren ergibt, ist auf der Rückseite des Trägerbandes 10 ein Klebstoffmittel aufgetragen, wobei das schichtartige Klebstoffmittel 14 beispielsweise aus einem feuchtigkeitsvernetzenden Polyurethan (PU) bestehen kann aber auch ein Acrylat-Klebstoff oder ein sonstiges geeignetes Klebstoffmittel sein kann. Das Klebstoffmittel 14 deckt im wesentlichen die dahingehende eine Seite des Trägerbandes 10 ab und ist mit diesem fest verbunden. Über das genannte schichtartige Klebstoffmittel 14 ist ein Abdeckband 16 fest mit dem Trägerband 10 verbunden. Das dahingehende Abdeckband 16 ist jedenfalls breiter ausgelegt als das Trägerband 10, so dass sich freie Seitenrandbereiche 18 des Abdeckbandes 16 beidseits über die zugeordneten Längsränder des Trägerbandes 10 hinaus erstrecken. Ferner sind die beiden freien Seitenrandbereiche 18 unter Bildung je eines Aufnahmeraumes 20 in Richtung der Rückseite des Trägerbandes 10 umgeschlagen, wobei die freien Seitenrandbereiche 18 rückwärtig derart miteinander in Verbindung stehen, dass zumindest durch Teile des Abdeckbandes ein Schlauchkörper 22 gebildet ist.

In der vorliegenden Ausführungsform ist der Schlauchkörper 22 in sich geschlossen und bildet dergestalt einen Ringkörper aus, wobei die Teile des Abdeckbandes 16, die auf der den Verhakungselementen 12 abgewandten Rückseite des Trägerbandes 10 verlaufen, gleichfalls über ein Klebstoffmittel 14 miteinander verbunden sind. Derart ergibt sich auf der Rückseite eine Stapelfolge von Klebstoffmittel 14, Teilen des Abdeckbandes 16, von weiterem Klebstoffmittel 14 und von weiteren Teilen des Abdeckbandes 16. Die Breite des jeweils eingesetzten Abdeckbandes 16 ist frei vorgebbar und orientiert sich in seiner Ausgestaltung an den Querschnittsformen und insbesondere Breiten der jeweiligen Einschäumpfeife 24 als Schaumformteil (vgl. Fig.2).

Das Abdeckband 16 kann aus einem textilen Werkstoff, aus einem Vlies oder aus einem vorzugsweise offenporigen Kunststoffgewebe bestehen, um dergestalt eine gute Verhaftung des Schaumes mit dem Abdeckband zu erreichen. Dergestalt ist dann eine sichere Verbindung des Haftverschlußteils mit dem nicht näher dargestellten Formschaumkörper erreicht, wobei die Verhakungselemente 12 auf jeden Fall für einen Eingriff mit korrespondierenden Elementen eines anderen Haftverschlußteils schaumfrei zur Verfügung stehen. In die taschenförmigen Aufnahmen 20 ist beidseitig jeweils ein Biegedraht 26 integriert, der ferromagnetische Eigenschaften aufweist. Anstelle des genannten Biegedrahtes könnte aber in die Aufnahme 20 auch ein nicht näher dargestelltes Medium (Eisenpulver od. dgl.) eingefüllt werden, das ebenfalls über ferromagnetische Eigenschaften verfügt. Die dahingehende Anordnung eines Haftverschlußteils ist aufgrund der Biegedrahtanordnung im wesentlichen biegesteif, ansonsten aber im Hinblick auf die sonst eingesetzten Komponenten durchaus flexibel und kann in seiner Längsrichtung verdreht sowie entsprechend auf- und abwärts gebogen werden.

Die Darstellung nach der Fig.2 bezieht sich auf die Verwendung eines Haftverschlußteils gemäß der Darstellung nach der Fig.1. In der Fig.2 ist im Querschnitt ein Teil der Einschäumform als Formgebungswerkzeug gezeigt, die man in der Fachsprache auch mit Einschäumpfeife 24 bezeichnet. Die dahingehende Einschäumpfeife 24 weist eine eben verlaufende Bodenfläche oder Oberseite 28 auf, wobei in das genannte Bodenteil der Einschäumpfeife 24 ein leistenförmiger Magnetkörper 30 eingelassen ist, der als Teil eines ferromagnetischen Haftsystems mit den korrespondierenden Bestandteilen des Haftverschlußteils nach der Fig.1 zusammenwirkt. Neben dem Einsatz des Paares an Biegedrähten 26 kann darüber hinaus vorgesehen sein, dass das Abdeckband 16 und/oder das Trägerband 10 und/oder die Verhakungselemente 12 und/oder das Klebstoffmittel 14 zumindest teilweise ferromagnetische Eigenschaften aufweisen. Die hierzu vorzugsweise eingesetzten Eisenpartikel können in das jeweilige Element des Haftverschlusses integriert und/oder in der Art einer Beschichtung auf der jeweiligen Komponente aufgebracht sein. Ferner besteht die Möglichkeit, ein ferromagnetisches Pulver in der Art einer Beschichtungspaste aufzutragen. In Abhängigkeit, welche Komponenten des Haftverschlußteils man ferromagnetisch wie beschrieben ausrüstet, ergibt sich aber vorzugsweise eine vollflächige Anlage mit dem Magnetkörper 30 der Einschäumpfeife 24.

Wie die Darstellung nach der Fig.2 des weiteren zeigt, ist die Verwendung des beschriebenen erfindungsgemäßen Haftverschlußteils derart, dass die beiden freien Seitenrandbereiche 18 in einem Winkel von ca. 30° bis 45° nach unten in Richtung der Verhakungselemente 12 vorstehen und in ihrer Lage über die Magnetkraft zwischen Magnetkörper 30 und zuordenbarem Biegedraht 26 gehalten sind. Derart entsteht eine wulstartige Dichtlippe, gebildet durch die Umlenkung des Abdeckbandes im Bereich der beiden Aufnahmeräume 20, die mit hoher Dichtkraft das in die Einschäumform eindringende Schaummaterial davon abhält, in Richtung der Verhakungselemente 12 vorzustoßen. Die geometrische Größe des Schlauchkörpers 22 ist dabei derart gewählt, dass jedenfalls die freien Enden der Verhakungselemente 12 dergestalt sicher abgedeckt sind. Da die Teile des Abdeckbandes 16, die sich in Richtung des jeweiligen schichtartigen Klebstoffmittels 14 orientieren, in ihrem Abstand zueinander spaltartig aufeinander zu bewegen, ist dergestalt über die Magnetkraft an den Biegedrähten 26 eine günstige Krafteinleitung erreicht, die das Gesamt-Stapelpaket einschließlich des Trägerbandes 10 mit den Verhakungselementen 12 in Richtung der Einschäumpfeife 24 drückt, so dass dergestalt über die Verhakungselemente - ein dichtender randseitiger Abschluß erreicht ist.

Das erfindungsgemäße Haftverschlußteil ist insbesondere für Flug- oder Fahrgastsitze geeignet und dient dazu, Sitzbezüge an Schaumkörperteilen zu befestigen, wobei die einen Haftverschlußteile in das Polsterschaummaterial beim Herstellen des jeweiligen Sitzes mit eingeschäumt werden und das Haftverschlußteil mit den korrespondierenden Verhakungselementen am Polsterbezugmaterial festgelegt wird. Anstelle der vollflächigen Magnetkörperanordnung 30 nach der Fig.2 können hier in die Einschäumpfeife 24 auch einzelne topf- oder leistenartige Magnetkörper eingelegt sein. Wichtig für eine sichere Abdichtwirkung ist jedoch, dass der Biegedraht 26 oder das sonstige ferromagnetische Medium des Aufnahmeraumes 20 magnetisch von der Einschäumform 24 angezogen wird.

## Patentansprüche

1. Haftverschlußteil mit einem Trägerband (10) mit auf diesem angeordneten Verhakungselementen (12) sowie mit einem das Trägerband (10) auf der von den Verhakungselementen (12) abgewandten Seite überdekkenden Abdeckband (16), das breiter ist als das Trägerband (10), so dass sich freie Seitenrandbereiche (18) des Abdeckbandes (16) beidseits über die zugeordneten Längsränder des Trägerbandes (10) hinaus erstrecken, **dadurch gekennzeichnet, dass** die beiden freien Seitenrandbereiche (18) unter Bildung je eines Aufnahmeraumes (20) in Richtung der Rückseite des Trägerbandes (10) umgeschlagen sind und derart untereinander in Verbindung stehen, dass zumindest durch Teile des Abdeckbandes (16) ein Schlauchkörper (22) gebildet ist.

2. Haftverschlußteil nach Anspruch 1, **dadurch gekennzeichnet, dass** der Schlauchkörper (22) gebildet durch das Abdeckband (16) einen geschlossenen Ringkörper ausbildet.

3. Haftverschlußteil nach Anspruch 1 oder 2, **dadurch gekennzeichnet, dass** das Abdeckband (16) über ein Klebstoffmittel (14) mit dem Trägerband (10) verbunden ist und dass die Teile des Abdeckbandes (16), die auf der den Verhakungselementen (12) abgewandten Rückseite des Trägerbandes (10) verlaufen, gleichfalls über ein Klebstoffmittel (14) miteinander verbunden sind.

4. Haftverschlußteil nach einem der Ansprüche 1 bis 3, **dadurch gekennzeichnet, dass** das Abdeckband (16) aus einem textilen Werkstoff, aus einem Vlies oder aus einem Kunststoffgewebe besteht und dass die Verhakungselemente (12) aus Polyamid oder Polypropylen gebildet sind.

5. Haftverschlußteil nach einem der Ansprüche 1 bis 4, **dadurch gekennzeichnet, dass** das Trägerband (10) mit den Verhakungselementen (12) durch einen Extrusions- oder Gießvorgang erstellt ist.

6. Haftverschlußteil nach einem der Ansprüche 1 bis 5, **dadurch gekennzeichnet, dass** das Abdeckband (16), das Trägerband (10), die Verhakungselemente (12) und/oder das Klebstoffmittel (14) ferromagnetische Eigenschaften aufweisen.

7. Haftverschlußteil nach einem der Ansprüche 1 bis 6, **dadurch gekennzeichnet, dass** der jeweilige Aufnahmeraum (20) innerhalb des Schlauchkörpers (22) der Aufnahme eines Mediums dient, das ferromagnetische Eigenschaften aufweist.

8. Haftverschlußteil nach Anspruch 7, **dadurch gekennzeichnet, dass** das Medium aus einem Biegedraht (26) gebildet ist, dass in jeder der taschenförmigen Aufnahmen (20) des Schlauchkörpers (22) aufgenommen ist.

9. Verwendung eines Haftverschlußteils nach einem der Ansprüche 1 bis 8, **dadurch gekennzeichnet, dass** es auf ein Einschäumwerkzeug (24) aufsetzbar ist, das auf seiner dem Haftverschlußteil zugewandten Oberseite (28) eben verläuft, und dass der Schlauchkörper (22) über seine Aufnahmen (20) sich in die Verhakungselemente (12) abdichtender Anlage mit dieser (28) Oberseite befindet.

## Claims

1. An adhesive closing part having a support strip (10) with interlocking elements (12) arranged on the latter and having a cover strip (16) on the side facing away from the interlocking elements (12) covering the support strip (10), the cover strip (16) being wider than the support strip (10) so that the free side edge areas (18) of the cover strip (16) extend on both sides beyond the associated longitudinal edges of the support strip (10), **characterised in that** the two free side edge areas (18) are folded back so that a reception space (20) is formed in each of the areas in the direction of the rear side of the support strip (10) and the two areas are interconnected so that a hose element (22) is formed at least by parts of the cover strip (16).

2. The adhesive closing part according to Claim 1, **characterised in that** the hose element (22) formed by the cover strip (16) forms a closed annular element.

3. The adhesive closing part according to Claim 1 or 2, **characterised in that** the cover strip (16) is joined to the support strip (10) by adhesive means (14), and that the parts of the cover strip (16) which extend over the rear side of the support strip (10) facing away from the interlocking elements (12) are also joined to each other by adhesive means (14).

4. The adhesive closing part according to any of Claims 1 to 3, **characterised in that** the cover strip (16) is made of a textile material, a non-woven material or a plastic fabric, and that the interlocking elements (12) are formed from polyamide or polypropylene.

5. The adhesive closing part according to any of Claims 1 to 4, **characterised in that** the support strip (10) with the interlocking elements (12) is produced by an extrusion or moulding process.

6. The adhesive closing part according to any of Claims 1 to 5, **characterised in that** the cover strip (16), the support strip (10), the interlocking elements (12) and/or the adhesive means (14) have ferromagnetic properties.

7. The adhesive closing part according to any of Claims 1 to 6, **characterised in that** the respective reception space (20) within the hose element (22) serves to receive a medium that has ferromagnetic properties.

8. The adhesive closing part according to Claim 7, **characterised in that** the medium is in the form of a bending wire (26) which is received in each of the pocket-like recesses (20) of the hose element (22).

9. The use of an adhesive closing part according to any of Claims 1 to 8, **characterised in that** it may be positioned mounted on a foam injection tool (24) which extends horizontally on its upper side (28) facing the adhesive closing part, and **in that** the hose element (22) is in contact sealing with the interlocking elements (12) with this upper side (28) by means of its reception spaces (20).

## Revendications

1. Fermeture autoagrippante, comprenant une bande (10) de support ayant des éléments (12) d'accrochage, qui sont disposés sur celle-ci, ainsi qu'une bande (16) de recouvrement recouvrant la bande (10) de support du côté éloigné des éléments (12) d'accrochage et plus large que la bande (10) de support, de manière à ce que des zones (18) de bord latérales libres de la bande (16) de recouvrement dépassent des deux côtés des bords longitudinaux associés de la bande (10) de support, **caractérisée en ce que** les deux zones (18) de bord latérales libres sont retournées en direction de la face arrière de la bande (10) de support en formant respectivement une chambre (20) de réception et sont en liaison entre elles, de manière à ce qu'un boudin (22) soit formé au moins par des parties de la bande (16) de recouvrement.

2. Fermeture autoagrippante suivant la revendication 1, **caractérisée en ce que** le boudin (22), formé par la bande (16) de recouvrement, constitue une pièce annulaire sans fin.

3. Fermeture autoagrippante suivant la revendication 1 ou 2, **caractérisée en ce que** la bande (16) de recouvrement est reliée à la bande (10) de support par un agent (14) adhésif et **en ce que** les parties de la bande (16) de recouvrement, qui s'étendent sur la face arrière de la bande (10) support éloignée des éléments (12) d'accrochage, sont reliées entre elles également par un agent (14) adhésif.

4. Fermeture autoagrippante suivant l'une des revendications 1 à 3, **caractérisée en ce que** la bande (16) de recouvrement est en un matériau textile, en un non-tissé ou en un tissé en matière plastique et **en ce que** les éléments (12) d'accrochage sont en polyamide ou en polypropylène.

5. Fermeture autoagrippante suivant l'une des revendications 1 à 4, **caractérisée en ce que** la bande (10) de support, ayant les éléments (12) d'accrochage, est produite par un processus d'intrusion ou de coulée.

6. Fermeture autoagrippante suivant l'une des revendications 1 à 5, **caractérisée en ce que** la bande (16) de recouvrement, la bande (10) de support, les éléments (12) d'accrochage et/ou l'agent (14) adhésif ont des propriétés ferromagnétiques.

7. Fermeture autoagrippante suivant l'une des revendications 1 à 6, **caractérisée en ce que** l'espace (20) respectif de réception, à l'intérieur du boudin (22), sert à la réception d'un milieu, qui a des propriétés ferromagnétiques.

8. Fermeture autoagrippante suivant la revendication 7, **caractérisée en ce que** le milieu est formé d'un fil (26) métallique flexible, qui est reçu dans chacun des logements (20) en forme de poche du boudin (22).

9. Utilisation d'une fermeture autoagrippante suivant l'une des revendications 1 à 8, **caractérisée en ce qu'**elle peut être mise sur un outil (24) de moussage, qui s'étend de manière plane sur sa face (28) tournée vers la fermeture autoagrippante, et **en ce que** le boudin (22) se trouve, par ses logements (20), en contact avec cette face (28) supérieure en rendant étanche dans les éléments (12) d'accrochage.
